# DEMANDE DE BREVET EUROPEEN

(11) **EP 0 889 183 A1**
(43) Date de publication de la demande: **07.01.1999**
(21) Numéro de dépôt: 98202035.6
(22) Date de dépôt: 18.06.1998
(51) Int. Cl.: E05B 13/00, E05C 9/04

(54) **Serrure pour portes basculantes, portes en sections ou rideaux, dont la poignée est folle en position de fermeture**

(30) Priorité: 02.07.1997 IT TO970576
(71) Demandeur: PREFER S.r.l., 20020 Cantalupo di Cerro Maggiore (IT)
(72) Inventeur: Finardi, Ivo, Dr. Ing., 20020 Arese (Milano) (IT)
(74) Mandataire: Patrito, Pier Franco, Dr. Ing.

(57) **Abrégé**

Une serrure pour portes basculantes, portes en sections ou rideaux, comprenant un organe de commande (2) pour un verrou, une poignée rotative (4), un bloc de serrure (5), un organe de commande interne (7) et un dispositif d'enclenchement (8,10,14,15) entre la poignée (4) et l'organe de commande (2), susceptible de prendre une configuration active dans laquelle il établit une liaison entre la poignée (4) et l'organe de commande (2), et une configuration inactive dans laquelle il n'établit pas cette liaison de sorte que la poignée (4) demeure folle, le dispositif d'enclenchement pouvant être déplacé dans sa configuration active en actionnant le bloc de serrure (5) ou bien l'organe de commande interne (7); dans lequel la poignée rotative (4) est solidaire d'un organe de transmission (8) pourvu d'ergots (9), l'organe de commande (2) pour un verrou est pourvu d'un cliquet (10) susceptible de prendre une position active dans laquelle il peut engager un ergot (9) de l'organe de transmission (8) pour en être actionné, et une position inactive dans laquelle il se trouve en dehors de la trajectoire des ergots (9) de l'organe de transmission (8); des moyens élastiques (16) sollicitent normalement le cliquet (10) vers sa position inactive, et un organe de consentement (14,15), mobile sous l'action du bloc de serrure (5) et de l'organe de commande interne (7), est disposé pour neutraliser l'action de ces moyens élastiques (16) et permettre ou commander le déplacement du cliquet (10) dans sa position active.

## Description

La présente invention a comme objet une serrure pour portes basculantes, portes en sections ou rideaux, du type comprenant une boîte, au moins un organe de commande pour un verrou, une poignée rotative, un dispositif d'enclenchement entre ladite poignée et ledit organe de commande pour un verrou, un bloc de serrure et éventuellement un organe de commande interne, ledit dispositif d'enclenchement étant susceptible de prendre deux configurations, dont une configuration active, dans laquelle il établit une liaison entre la poignée et ledit organe de commande, de sorte que la poignée est en mesure d'actionner ledit verrou, et une configuration inactive, dans laquelle il n'établit pas cette liaison entre la poignée et ledit organe de commande, de sorte que la poignée n'est pas en mesure d'actionner ledit verrou et elle demeure folle, ledit dispositif d'enclenchement demeurant normalement dans sa configuration inactive et pouvant être déplacé dans sa configuration active en actionnant ledit bloc de serrure ou bien, s'il existe, ledit organe de commande interne.

Un type de serrure comme rappelé ci-dessus peut être préféré, en général, à un type de serrure dans lequel la poignée est normalement bloquée et peut être tournée seulement après le consentement du bloc de serrure, parce que dans ce dernier type de serrure la poignée peut être forcée en appliquant une force élevée, et afin de prévenir suffisamment cette possibilité les parties de la serrure doivent être réalisées dans une forme très massive et donc lourde et coûteuse. Néanmoins, la plupart des serrures pour portes basculantes, portes en sections ou rideaux appartient à ce dernier type, parce que, en considération de la structure des serrures destinées à ces applications, il n'est pas facile, comme en d'autres types de serrures, de réaliser un dispositif d'enclenchement capable de laisser folle la poignée quand la serrure est fermée.

Des serrures dont la poignée est folle en position de fermeture ont été déjà proposées dans les demandes de brevet italien Nos. Ml 95 A 000 075 et Ml 95 A 000 076; ces serrures offrent des prestations très bonnes, mais leur dispositif d'enclenchement, qui fonctionne comme enclenchement frontal, est conçu pour l'emploi dans une serrure ayant quatre points de fermeture, et il grève considérablement le coût de la serrure.

Partant, un but de la présente invention est de réaliser une serrure pour portes basculantes, portes en sections ou rideaux, lesquelles comportent d'habitude un ou deux points de fermeture, comprenant un dispositif d'enclenchement qui doit être susceptible de laisser normalement la poignée folle au moins dans sa position de fermeture, en la faisant devenir active seulement lorsque le bloc de serrure ou bien un organe interne de commande a été actionné, et qui doit être solide, sûr, d'une structure substantiellement simple et de construction et montage faciles et donc relativement économiques.

Un autre but de l'invention est de réaliser une telle serrure dans laquelle tous les organes mobiles de la serrure sont assujettis seulement à des déplacements dans des plans perpendiculaires de l'axe de rotation de la poignée, ce qui autorise une simplification substantielle de la structure et des opérations de montage de la serrure. Un autre but est de réaliser une telle serrure dont le montage peut être effectué mécaniquement par des robots. Encore un but est de réaliser une telle serrure qui puisse être réalisée avec une épaisseur réduite. Il est aussi un but celui de réaliser une telle serrure dans laquelle aucune partie ne soit assujettie à des efforts élevés, de sorte qu'il ne soit pas nécessaire de recourir à une construction massive d'aucune partie.

Ces buts sont atteints, dans une serrure du type rappelé, en ce que la poignée rotative est solidaire d'un organe de transmission pourvu d'ergots, que ledit organe de commande pour un verrou est pourvu d'un cliquet susceptible de prendre deux positions, dont une position active dans laquelle il peut engager un ergot dudit organe de transmission pour en être actionné, et une position inactive dans laquelle il se trouve en dehors de la trajectoire des ergots dudit organe de transmission de sorte qu'il ne peut pas en être actionné, que des premiers moyens élastiques sollicitent normalement ledit cliquet vers sa position inactive, et qu'un organe de consentement, mobile sous l'action du bloc de serrure et éventuellement dudit organe de commande interne, est disposé pour neutraliser l'action desdits premiers moyens élastiques et permettre ou commander le déplacement dudit cliquet dans sa position active.

Grâce à ces dispositions, tous les organes mobiles de la serrure sont assujettis seulement à des déplacements dans des plans perpendiculaires de l'axe de rotation de la poignée, ce qui autorise une simplification substantielle de la structure et des opérations de montage de la serrure, qui peuvent être facilement mécanisés, et en outre en autorisent la réalisation avec une épaisseur réduite. De plus, aucune partie de la serrure ne peut être assujettie à des efforts élevés, de sorte qu'il n'est pas nécessaire de recourir à une construction massive d'aucune partie.

Dans un premier mode de réalisation de la serrure suivant l'invention, ledit organe de consentement se limite à neutraliser l'action desdits premiers moyens élastiques pour permettre le déplacement dudit cliquet vers sa position active, et ce déplacement est effectué par des deuxièmes moyens élastiques qui agissent sur le cliquet avec une force plus réduite de la force desdits premiers moyens élastiques et qui n'ont donc pas la possibilité d'agir jusqu'à ce que lesdits premiers moyens élastiques sont actifs.

Dans un deuxième mode de réalisation de la serrure suivant l'invention, au contraire, ledit organe de consentement agit positivement sur le cliquet contre l'action desdits premiers moyens élastiques, en commandant ou habilitant le déplacement du cliquet vers sa position active.

Ledit cliquet peut être conformé en vue de coopérer dans les deux sens, dans sa condition d'activité, avec les ergots de l'organe de transmission, pour commander positivement ledit organe de commande pour un verrou soit en ouverture qu'en fermeture, ou bien ledit cliquet peut être conformé en vue de coopérer dans un sens seulement, dans sa position d'activité, avec les ergots de l'organe de transmission, pour commander positivement ledit organe de commande pour un verrou en ouverture mais non en fermeture, la fermeture étant dans tel cas assurée par des tiers moyens élastiques, agissant sur l'organe de commande pour le verrou.

Lorsque ledit cliquet commande positivement soit l'ouverture que la fermeture, de préférence un quatrième moyen élastique est disposé pour agir entre un organe de commande et la boîte, de sorte à stabiliser les deux positions opératives de l'organe de commande.

La serrure suivant l'invention peut être réalisée avec un organe de commande pour un verrou seulement, pourvu dudit cliquet, ou bien elle peut être réalisée avec deux organes de commande pour deux verrous, un de ces organes de commande étant pourvu dudit cliquet, et un levier basculant étant pivoté dans ladite boîte et étant engagé avec les deux organes de commande pour en assurer des déplacements correspondants dans les sens opposés.

Avantageusement, on prévoit un organe élastique disposé pour agir contre les ergots dudit organe de transmission afin de stabiliser par des déclenchements élastiques des positions préfixées de la poignée.

Un organe élastique peut être prévu aussi pour stabiliser la position dudit organe de consentement.

Deux ou plusieurs des fonctions des organes élastiques qu'on a mentionné peuvent être confiées à un organe élastique unique.

Ces caractéristiques et d'autres, des buts et des avantages de l'objet de la présente invention vont ressortir plus clairement de la suivante description de deux modes de réalisation, constituant des exemples non limitatifs, avec référence aux dessins annexés, qui sont quelque peu schématisés, dans le sens qu'on a montré seulement les parties nécessaires pour la compréhension de l'invention. Dans ces dessins:
Fig. 1 montre en vue frontale une serrure conforme à un premier mode de réalisation suivant l'invention, en position de fermeture;
Fig. 2 en montre une section longitudinale;
Fig. 3 est une vue similaire de celle de la figure 1, mais la serrure étant disposée pour l'ouverture;
Fig. 4 est une vue similaire de celle de la figure 1, mais la serrure étant en position d'ouverture;
Fig. 5 montre en vue frontale une serrure conforme à un deuxième mode de réalisation suivant l'invention, en position de fermeture;
Fig. 6 est une vue similaire de celle de la figure 5, mais la serrure étant disposée pour l'ouverture;
Fig. 7 est une vue similaire de celle de la figure 5, mais la serrure étant en position d'ouverture.

La serrure montrée dans les figures 1 à 4 est d'un type (dit "à tour") dans lequel soit l'ouverture que la fermeture de la serrure doivent être commandées moyennant la rotation de la poignée; au contraire, la serrure montrée dans les figures 5 à 7 est d'un type (dit "à ressort") dans lequel seulement l'ouverture de la serrure doit être commandée moyennant la rotation de la poignée, tandis que la fermeture est effectuée automatiquement par un ressort.

Faisant référence d'abord aux figures 1 à 4, une serrure suivant le premier mode de réalisation de l'invention comporte une boîte 1, au moins un organe de commande 2 pour un verrou (mais dans ce cas aussi un deuxième organe de commande 3 pour un autre verrou), une poignée rotative, de laquelle on a représenté seulement le moyeu 4 ayant une greffe prismatique pour le couplage de la partie extérieure (non représentée) de la poignée, un bloc de serrure 5 (dans ce cas un ainsi-dit cylindre européen) avec son panneton 6, et un organe interne 7 de commande de l'ouverture.

De la poignée rotative 4 est solidaire un organe de transmission 8 pourvu d'ergots 9, et l'organe de commande 2 est pourvu d'un cliquet 10 pivoté en 11 à cet organe. Le cliquet 10 est susceptible de prendre deux positions, dont une position active (figures 3 et 4), dans laquelle il peut engager un ergot 9 de l'organe de transmission 8 pour en être actionné, et une position inactive (figure 1), dans laquelle il se trouve en dehors de la trajectoire des ergots 9 de l'organe de transmission 8, de sorte qu'il ne peut pas en être actionné. Le cliquet 10 se trouve sous l'action d'un ressort 12, de force relativement réduite, lequel tend à le faire tourner pour l'avoisiner de l'organe de transmission 8, c'est à dire, à l'amener vers sa position active.

Dans la boîte 1 est pivoté en 13 un organe de consentement 14-15 sous la forme d'un levier basculant, avec un bras 14 qui interfère avec la trajectoire du panneton 6 du bloc de serrure 5, et un bras 15 qui, sous l'action d'un ressort 16, pousse le cliquet 10 vers sa position inactive, en le faisant pénétrer à cet effet dans une encoche 2' de l'organe de commande 2. Au bras 15 de l'organe de consentement est relié l'organe interne 7 de commande de l'ouverture. Les ressorts 12 et 16 sont proportionnés de telle façon que l'action du ressort 16 doit prévaloir sur l'action du ressort 12, de sorte que dans la configuration suivant la figure 1 le cliquet 10 est retenu dans sa position d'inactivité. Dans cette condition, du fait que l'organe de transmission ne peut pas engager le cliquet 10, la poignée 4 est folle. Toutefois il est à propos que la poignée 4 ne puisse tourner d'une façon incontrôlée, et à cet effet un deuxième bras 17 du ressort 16 est appuyé contre les ergots 9 de l'organe de transmission 8 et il retient la poignée 4 en une position stable, tous sans en empêcher une rotation commandée. En outre, l'engagement du bras 15 avec l'encoche 2' de l'organe de commande 2 retient en position de fermeture cet organe de commande.

Le dispositif décrit fonctionne comme suit. On a dit que dans la condition de fermeture suivant la figure 1 la poignée 4 est folle et l'organe de commande 2 est bloqué, de sorte que la serrure ne peut pas être ouverte. Mais si le bloc de serrure 5 est actionné par sa clef correspondante, le panneton 6 pendant sa rotation pousse le bras 14 de l'organe de consentement et le tourne, en éloignant le bras 15 du cliquet 10, contre l'action du ressort 16. Le ressort 12 est alors libre de déplacer le cliquet 10 en le faisant interférer avec la trajectoire des ergots 9 de l'organe de transmission 8. Si, comme s'avère en des conditions normales, dans le moment considéré un ergot 9 se trouve en une position appropriée, le cliquet 10 engage cet ergot (comme le montre la figure 3); mais, même si cette situation devrait ne pas s'avérer, ledit engagement aurait lieu plus tard, suite à une rotation ultérieure de la poignée 4. Il faut remarquer que la même situation se présente si, au lieu d'actionner par la clef le bloc de serrure 5, on a actionné l'organe interne de commande de l'ouverture 7, en déplaçant directement le bras 15 de l'organe de consentement, contre l'action du ressort 16.

Lorsque la condition de la figure 3 a été atteinte, une rotation de la poignée 4 et de l'organe de transmission 8 cause, du fait de l'engagement entre un ergot 9 et le cliquet 10, le déplacement de l'organe de commande 2 dans la position d'ouverture suivant la figure 4. Dans cette position le bras 15 de l'organe de consentement est appuyé contre le côté de l'organe de commande 2, et de ce fait il ne peut repousser le cliquet 10, qui demeure donc engagé avec l'organe de transmission 8. Partant le bloc de serrure 5 peut être reconduit au repos, ou bien l'organe de commande interne 7 peut être abandonné.

Ensuite la serrure pourra être fermée à nouveau en agissant sur la poignée 4 et, atteinte la condition de fermeture de la figure 1, le bras 15 de l'organe de consentement, qui n'est plus appuyé contre le côté de l'organe de commande 2, repousse le cliquet 10 en neutralisant l'action du ressort 12 et reconduisant le cliquet dans sa position inactive. On peut donc remarquer que cette serrure est du type dit "à tour", dans lequel la fermeture doit être commandée moyennant la poignée.

Comme il ressort de ce qui précède, l'organe de transmission 8, le cliquet 10 et l'organe de consentement 14-15 constituent un dispositif d'enclenchement entre la poignée 4 et l'organe de commande 2 pour un verrou, et ce dispositif d'enclenchement est susceptible de prendre deux configurations, dont une configuration active, dans laquelle il établit une liaison entre la poignée et l'organe de commande, de sorte que la poignée est en mesure d'actionner le verrou, et une configuration inactive, dans laquelle il n'établit pas cette liaison entre la poignée et l'organe de commande, de sorte que la poignée n'est pas en mesure d'actionner ledit verrou et demeure folle, ledit dispositif d'enclenchement se trouvant normalement dans sa configuration inactive et pouvant être déplacé dans sa configuration active en actionnant le bloc de serrure ou bien, s'il existe, l'organe de commande interne de l'ouverture.

À titre de variante, il est possible de prévoir que la poignée demeure folle aussi dans la position d'ouverture de la serrure, quand cela est désiré. À cet effet il est suffisant que dans l'organe de commande 2 soit prévue, en plus de l'encoche 2' déjà décrite, aussi une deuxième encoche 2" (figure 4), disposée devant le bras 15 de l'organe de consentement lorsque la serrure se trouve dans la position d'ouverture. Dans ce cas, aussi dans cette dernière position le ressort 16 est en mesure de vaincre la force du ressort 12 et de repousser le cliquet 10, en le déplaçant dans sa position inactive et donc faisant devenir folle la poignée.

Il est à propos qu'un ressort en épingle 18 (montré seulement dans les figures 1 et 2) stabilise les positions d'ouverture et de fermeture de l'organe de commande 2, pour en prévenir des possibles déplacements accidentels.

Dans les cas où (comme dans l'exemple représenté) la serrure comporte, en plus de l'organe de commande principal 2 pour un verrou, aussi un deuxième organe de commande 3 pour un autre verrou, ce deuxième organe de commande 3 est asservi au premier organe de commande 2 moyennant un levier basculant 19 monté tournant dans la boîte 1 (par exemple coaxial avec la poignée 4) et dont les extrémités sont engagées avec les deux organes de commande 2 et 3, pour les obliger à effectuer des déplacements contemporaines, égaux et opposés.

La serrure représentée dans les figures 5 à 7 est, au contraire, du type dit "à ressort", dans lequel seulement l'ouverture doit être commandée moyennant la poignée, tandis que la fermeture a lieu automatiquement par l'action d'un ressort.

Faisant référence aux figures 5 à 7, une serrure conforme au deuxième mode de réalisation de l'invention comprend une boîte 21, au moins un organe de commande 22 pour un verrou (mais dans ce cas aussi un deuxième organe de commande 23 pour un autre verrou), une poignée rotative, de laquelle on a représenté seulement le moyeu 24 ayant une greffe prismatique pour le couplage de la partie extérieure (non représentée) de la poignée, un bloc de serrure 25 (dans ce cas un ainsi-dit cylindre européen) avec son panneton 26, ainsi que, éventuellement, un organe interne de commande de l'ouverture (non représenté). L'organe de commande 22 est sollicité versa sa position de fermeture par un ressort 27.

De la poignée rotative 24 est solidaire un organe de transmission 28 pourvu d'ergots 29, et l'organe de commande 22 est pourvu d'un cliquet 30 pivoté en 31, de façon glissante, à cet organe moyennant une fente 33. Le cliquet 30 est susceptible de prendre deux positions, dont une position active (figures 6 et 7), dans laquelle il peut engager un ergot 29 de l'organe de transmission 28 pour en être actionné, et une position inactive (figure 5), dans laquelle il se trouve en dehors de la trajectoire des ergots 29 de l'organe de transmission 28, de sorte qu'il ne peut pas en être actionné. Le cliquet 30 se trouve sous l'action d'un ressort 32, lequel tend à le faire glisser et tourner pour l'éloigner de l'organe de transmission 28, c'est à dire, à l'amener vers sa position inactive. Dans la configuration suivant la figure 5, le cliquet 30 est donc retenu par le ressort 32 dans sa position inactive.

Dans la boîte 21 est pivoté (dans l'exemple, coaxial du bloc de serrure 25) un organe de consentement 34-35 sous la forme d'un levier basculant, avec un bras 34 qui interfère avec la trajectoire du panneton 26 du bloc de serrure 25 et aussi avec la trajectoire d'une partie du cliquet 30, et un bras 35 qui coopère avec un ressort profilé 36, lequel stabilise deux positions opératives de l'organe de consentement 34-35. À l'organe de consentement 34-35 est relié l'organe interne de commande de l'ouverture, s'il existe. Afin d'éviter que la poignée 24 puisse tourner d'une façon incontrôlée, un deuxième bras 37 du ressort 36 est appuyé contre les ergots 29 de l'organe de transmission 28 et il retient la poignée 24 en une position stable, tous sans en empêcher une rotation commandée.

Le dispositif décrit fonctionne comme suit. On a dit que dans la condition de fermeture suivant la figure 5 la poignée 24 est folle et donc la serrure ne peut pas être ouverte. Mais si le bloc de serrure 25 est actionné par sa clef correspondante, le panneton 26 pendant sa rotation pousse le bras 34 de l'organe de consentement et le tourne; du fait que le bras 34 de l'organe de consentement interfère aussi avec la trajectoire du cliquet 30, ce dernier est déplacé en glissement vers le haut contre l'action du ressort 32, et par la réaction de ce dernier, qui applique au cliquet un couple par rapport au pivot 31, il est tourné et il est porté à interférer avec la trajectoire des ergots 29 de l'organe de transmission 28. Si, comme s'avère en des conditions normales, dans le moment considéré un ergot 29 se trouve en une position appropriée, le cliquet 30 engage cet ergot (comme le montre la figure 6); mais, même si cette situation devrait ne pas s'avérer, ledit engagement aurait lieu plus tard, suite à une rotation ultérieure de la poignée 24. Il faut remarquer que la même situation se présente si, au lieu d'actionner par la clef le bloc de serrure 25, on a actionné l'organe interne de commande de l'ouverture relié à l'organe de consentement 34-35.

Lorsque la condition de la figure 6 a été atteinte, l'organe de consentement 34-35 est retenu dans sa position par le ressort profilé 36, et le bloc de serrure 25 peut être reconduit au repos, ou bien l'organe de commande interne peut être abandonné. Ensuite, une rotation de la poignée 24 et de l'organe de transmission 28 cause, du fait de l'engagement entre un ergot 29 et le cliquet 30, le déplacement de l'organe de commande 22 dans sa position d'ouverture de la figure 7. Dans cette position le cliquet 30 demeure retenu, grâce à la forme de son crochet, jusqu'à ce que la poignée 24 est retenue dans sa position, et dans cette condition doit être ouverte la porte basculante, porte en sections ou rideau, à laquelle la serrure est appliquée. Dès que la poignée 24 est abandonnée, le cliquet 30 se dégage de l'organe de transmission 28 et le ressort 27 reconduit l'organe de commande 22 dans sa position de fermeture suivant la figure 5.

Ensuite, lorsque la porte basculante, porte en sections ou rideaux, sera fermée à nouveau, le verrou, lequel doit avoir une surface inclinée, en manière bien connue, lors qu'il arrive au contact avec une contre-serrure, en est repoussé en comprimant temporairement le ressort 27, puis il déclenche élastiquement en engageant la contre-serrure; de cette façon se réalise la fermeture automatique à ressort.

Comme il ressort de ce qui précède, l'organe de transmission 28, le cliquet 30 et l'organe de consentement 34-35 constituent un dispositif d'enclenchement entre la poignée 24 et l'organe de commande 22 pour un verrou, et ce dispositif d'enclenchement est susceptible de prendre deux configurations, dont une configuration active, dans laquelle il établit une liaison entre la poignée et l'organe de commande, de sorte que la poignée est en mesure d'actionner le verrou, et une configuration inactive, dans laquelle il n'établit pas cette liaison entre la poignée et l'organe de commande, de sorte que la poignée n'est pas en mesure d'actionner ledit verrou et demeure folle, ledit dispositif d'enclenchement se trouvant normalement dans sa configuration inactive et pouvant être déplacé dans sa configuration active en actionnant le bloc de serrure ou bien, s'il existe, l'organe de commande interne de l'ouverture.

Dans les cas où (comme dans l'exemple représenté) la serrure comporte, en plus de l'organe de commande principal 32 pour un verrou, aussi un deuxième organe de commande 33 pour un autre verrou, ce deuxième organe de commande 33 est asservi au premier organe de commande 32 moyennant un levier basculant 39 monté tournant dans la boîte 21 (par exemple pivoté en 20) et dont les extrémités sont engagées avec les deux organes de commande 32 et 33, pour les obliger à effectuer des déplacements contemporaines, égaux et opposés.

De ce qui précède il ressort que l'invention est susceptible d'application en maints types de serrures pour portes basculantes, portes en sections ou rideaux, soient-elles du type à tour ou du type à ressort, et soient-elles pourvues d'un verrou seulement ou bien de deux verrous. Il ressort aussi clairement que la structure de la serrure est relativement simple, compte tenu de ses performances, et que sa fabrication et son montage ne posent aucun problème particulier, de sorte qu'elle est substantiellement économique.

On doit comprendre que l'invention n'est pas limitée aux modes de réalisation qu'on a décrit et représenté comme exemples. Plusieurs modifications sont à la portée de l'homme de métier. Par exemple, l'organe de transmission 8 ou 28 a été représenté avec quatre ergots, mais le nombre de ses ergots peut être différent; dans le premier mode de réalisation le verrou principal a été supposé être celui 2 qui se trouve en haut, et dans le deuxième mode celui 22 qui se trouve en bas, mais ces dispositions peuvent être renversées; le bloc de serrure 5 ou 25 a été supposé être du type dit cylindre européen, mais aussi d'autres genres de mécanismes peuvent être employés, soient-ils avec un panneton rotatif ou avec un verrou déplaçable en translation. En outre il est possible d'appliquer dans ces serrures, par des modifications connues par l'état de la technique, différents modes de réalisation de l'organe de commande interne à main, soit en prévoyant qu'il se réarme automatiquement à manoeuvre complétée (en fermeture ou en ouverture), soit au contraire en prévoyant qu'il doive être actionné volontairement après l'opération.

Ces modifications et d'autres et tout remplacement par des moyens techniquement équivalents peuvent être portés dans le cadre défini par les revendications.

## Revendications

1. Serrure pour portes basculantes, portes en sections ou rideaux, du type comprenant une boîte (1; 21), au moins un organe de commande (2; 22) pour un verrou, une poignée rotative (4; 24), un dispositif d'enclenchement (8, 10,14,15; 28,30,34,35) entre ladite poignée (4; 24) et ledit organe de commande (2; 22) pour un verrou, un bloc de serrure (5; 25) et éventuellement un organe de commande interne (7), ledit dispositif d'enclenchement étant susceptible de prendre deux configurations, dont une configuration active, dans laquelle il établit une liaison entre ladite poignée (4; 24) et ledit organe de commande (2; 22), de sorte que la poignée est en mesure d'actionner ledit verrou, et une configuration inactive, dans laquelle il n'établit pas cette liaison entre la poignée et ledit organe de commande, de sorte que la poignée (4; 24) n'est pas en mesure d'actionner ledit verrou et elle demeure folle, ledit dispositif d'enclenchement demeurant normalement dans sa configuration inactive et pouvant être déplacé dans sa configuration active en actionnant ledit bloc de serrure (5; 25) ou bien, s'il existe, ledit organe de commande interne (7), caractérisée en ce que la poignée rotative (4; 24) est solidaire d'un organe de transmission (8; 28) pourvu d'ergots (9, 29), que ledit organe de commande (2; 22) pour un verrou est pourvu d'un cliquet (10; 30) susceptible de prendre deux positions, dont une position active dans laquelle il peut engager un ergot (9; 29) dudit organe de transmission (8; 28) pour en être actionné, et une position inactive dans laquelle il se trouve en dehors de la trajectoire des ergots (9; 29) dudit organe de transmission (8; 28) de sorte qu'il ne peut pas en être actionné, que des premiers moyens élastiques (16; 32) sollicitent normalement ledit cliquet vers sa position inactive, et qu'un organe de consentement (14,15; 34,35), mobile sous l'action du bloc de serrure (5; 25) et éventuellement dudit organe de commande interne (7), est disposé pour neutraliser l'action desdits premiers moyens élastiques (16; 32) et permettre ou commander le déplacement dudit cliquet (10; 30) dans sa position active.

2. Serrure suivant la revendication 1, caractérisée en ce que ledit organe de consentement (14,15) se limite à neutraliser l'action desdits premiers moyens élastiques (16) pour permettre le déplacement dudit cliquet (10) vers sa position active, et que ce déplacement est effectué par des deuxièmes moyens élastiques (12) qui agissent sur le cliquet (10) avec une force plus réduite de la force desdits premiers moyens élastiques (16) et qui n'ont donc pas la possibilité d'agir jusqu'à ce que lesdits premiers moyens élastiques (16) sont actifs.

3. Serrure suivant la revendication 1, caractérisée en ce que ledit organe de consentement (34,35) agit positivement sur le cliquet (30) contre l'action desdits premiers moyens élastiques (32), en commandant ou habilitant le déplacement du cliquet (30) vers sa position active.

4. Serrure suivant la revendication 3, caractérisée en ce qu'elle comprend un organe élastique (36) disposé pour stabiliser la position dudit organe de consentement (34,35).

5. Serrure suivant la revendication 1, caractérisée en ce que ledit cliquet (10) est conformé en vue de coopérer dans les deux sens, dans sa condition d'activité, avec les ergots (9) de l'organe de transmission (8), pour commander positivement ledit organe de commande (2) pour un verrou soit en ouverture qu'en fermeture.

6. Serrure suivant la revendication 5, caractérisée en ce qu'un quatrième organe élastique (18) est disposé pour agir entre un organe de commande (2) et la boîte (1), afin de stabiliser les deux positions opératives de l'organe de commande (2).

7. Serrure suivant la revendication 1, caractérisée en ce que ledit cliquet (30) est conformé en vue de coopérer dans un sens seulement, dans sa position d'activité, avec les ergots (29) de l'organe de transmission (28), pour commander positivement ledit organe de commande (22) pour un verrou en ouverture mais non en fermeture, la fermeture étant assurée par des tiers moyens élastiques (27), agissant sur l'organe de commande (22) pour le verrou.

8. Serrure suivant la revendication 1, caractérisée en ce qu'elle comporte un organe de commande (2; 22) pour un verrou seulement, pourvu dudit cliquet (10; 30).

9. Serrure suivant la revendication 1, caractérisée en ce qu'elle comporte deux organes de commande (2,3; 22,23) pour deux verrous, un de ces organes de commande (2; 22) étant pourvu dudit cliquet (10; 30), et un levier basculant (19; 39) étant pivoté dans ladite boîte (1; 21) et étant engagé avec les deux organes de commande (2,3; 22,23) pour en assurer des déplacements correspondants dans les sens opposés.

10. Serrure suivant la revendication 1, caractérisée en ce qu'elle comprend un organe élastique (17; 37) disposé pour agir contre les ergots (9; 29) dudit organe de transmission (8; 28) afin de stabiliser par des déclenchements élastiques des positions préfixées de la poignée (4; 24).

11. Serrure suivant une ou plusieurs des revendications précédentes, caractérisée en ce que deux ou plusieurs des fonctions mentionnées des organes élastiques sont confiées à un organe élastique unique.
